# EUROPÄISCHE PATENTSCHRIFT

(11) **EP 2 440 730 B1**
(45) Veröffentlichungstag und Bekanntmachung des Hinweises auf die Patenterteilung: **11.04.2018**
(21) Anmeldenummer: 10737242.7
(22) Anmeldetag: 19.05.2010
(51) Int. Cl.: E05B 85/26, E05B 15/16

(54) **SCHLOSS MIT ZWANGSFÜHRUNG FÜR SPERRKLINKE**
LOCK WITH FORCED GUIDANCE FOR RETAINING PAWL
SERRURE AVEC GUIDAGE FORCÉ DU CLIQUET

(30) Priorität: 12.06.2009 DE 102009026920; 30.03.2010 DE 102010003483
(43) Veröffentlichungstag der Anmeldung: 18.04.2012
(73) Patentinhaber: Kiekert Aktiengesellschaft, 42579 Heiligenhaus (DE)
(72) Erfinder: BENDEL, Thorsten, 46149 Oberhausen (DE); GÜLKAN, Serkan, 45529 Hattingen (DE); BARTH, Karsten, 45525 Hattingen (DE); WEICHSEL, Ulrich, 47249 Duisburg (DE)
(86) Internationale Anmeldenummer: PCT/DE2010/000567
(87) Internationale Veröffentlichungsnummer: WO 2010/142261

(56) Entgegenhaltungen:
- DE-A1- 4 228 235
- DE-A1- 19 902 561
- DE-A1-102007 003 948
- DE-U1- 20 104 625

## Beschreibung

Die Erfindung betrifft ein Schloss für ein Kraftfahrzeug mit einem Gesperre umfassend eine Drehfalle und zwei Sperrklinken, mit denen die Drehfalle in jeweils einer Schließstellung verrastet werden kann. Die eine Sperrklinke verrastet die Drehfalle in der Hauptrast (nachfolgend "Hauptrast-Sperrklinke" genannt). Die andere Sperrklinke verrastet die Drehfalle in der Vorrast (nachfolgend "Vorrast-Sperrklinke" genannt). Das Schloss umfasst außerdem einen Blockadehebel für die genannte Hauptrast - Sperrklinke. Ein solches Schloss ist aus der Druckschrift DE 10 2007 003 948 A1 bekannt.

Eine Drehfalle eines Kraftfahrzeugschlosses verfügt über einen gabelförmigen Einlaufschlitz, in den ein Schließbolzen einer Fahrzeugtür oder einer Fahrzeugklappe gelangt, wenn die Fahrzeugtür oder Fahrzeugklappe geschlossen wird. Der Schließbolzen verdreht dann die Drehfalle von einer Öffnungsstellung in eine Schließstellung. Hat die Drehfalle eine Schließstellung erreicht, so kann der Schließbolzen den Einlaufschlitz der Drehfalle nicht mehr verlassen. In einer Schließstellung verrastet eine Sperrklinke die Drehfalle, so dass diese nicht mehr in die Öffnungsstellung zurückgedreht werden kann.

Es gibt Schlösser mit zwei Raststellungen, die nacheinander während des Schließens von der Drehfalle eingenommen werden können, nämlich die sogenannte Vorrast und die sogenannte Hauptrast.

Um zu vermeiden, dass eine Sperrklinke nicht unplanmäßig aus seiner verrasteten Stellung heraus bewegt wird, ist ein Blockadehebel vorgesehen, der eine solche Bewegung blockiert, wenn die Drehfalle verrastet ist. Ein solcher Blockadehebel ist bei dem aus der Druckschrift DE 10 2007 003 948 A1 bekannten Schloss für die Hauptrast-Sperrklinke erforderlich, da die Drehfalle und die Hauptrast-Sperrklinke so konstruiert sind, dass die Sperrklinke in der Hauptrast die Hauptrast-Sperrklinke aus der verrasteten Stellung drückt.

Der aus der Druckschrift DE 10 2007 003 948 A1 bekannte, drehbar gelagerte Blockadehebel ist durch eine Feder vorgespannt. Aufgrund dieser Vorspannung übt der Blockadehebel einen Druck auf die Hauptrast - Sperrklinke in Richtung Drehfalle aus, wenn sich die Drehfalle nicht in der Hauptrast-Stellung befindet. Dieser Druck ist dafür verantwortlich, dass die Hauptrast-Sperrklinke in ihre verrastete Stellung hinein bewegt wird, wenn die Drehfalle die Hauptrast erreicht. Die Vorspannung trägt dann weiter dafür Sorge, dass der Blockadehebel abschließend in die blockierende Stellung bewegt wird, so dass die Fahrzeugtür oder Fahrzeugklappe so vollständig verschlossen wird.

Um das Schloss zu entrasten, wird der Blockadehebel mithilfe der Vorrast - Sperrklinke entgegengesetzt zu seiner Vorspannung gedreht, bis der Blockadehebel die Hauptrast - Sperrklinke freigibt. Die Hauptrast - Sperrklinke wird dann durch die Drehfalle aus der verrasteten Stellung gedrängt oder durch einen Mitnehmer der Vorrast-Sperrklinke erfasst und so aus der verrasteten Stellung heraus bewegt. Der Mitnehmer ist ein Langloch in der Vorrast-Sperrklinke, in das ein an der Hauptrast-Sperrklinke angebrachter Bolzen hineinreicht. Im Anschluss daran dreht sich die Drehfalle aufgrund einer entsprechenden Vorspannung von der Hauptrast in ihre geöffnete Stellung. Der Schließbolzen kann nun wieder aus dem Einlaufschlitz heraus bewegt und die entsprechende Fahrzeugtür oder Fahrzeugklappe geöffnet werden. Durch einen seitlichen Konturbereich der Vorrast-Sperrklinke als Mitnehmer, vermag der einen Bolzen der Hauptrast-Sperrklinke zu erfassen und zu bewegen. Hierdurch kann dann die Hauptrast-Sperrklinke aus ihrer verrasteten Stellung heraus gedreht werden. Indem kein Langloch als Mitnehmer dient, wird Material und damit Bauraum eingespart. Es ist Aufgabe der Erfindung, ein preiswertes Schloss für ein Kraftfahrzeug mit geringem Bauraum bereit zu stellen.

Die Aufgabe der Erfindung wird durch ein Schloss mit den Merkmalen des ersten Anspruchs gelöst. Vorteilhafte Ausgestaltungen ergeben sich aus den Unteransprüchen.

Zur Lösung der Aufgabe, wird der Bolzen aus Kunststoff gefertigt und ist der Bolzen mit einem ganz oder teilweise aus Kunststoff bestehenden Hebelarm der Hauptrast-Sperrklinke einteilig verbunden.

In einer Ausführungsform wird die Hauptrast-Sperrklinke wie aus der DE 10 2007 003 948 A1 durch die Drehfalle aus der verrasteten Position bzw. Stellung heraus gedrängt, und der an der Hauptrast-Sperrklinke angebrachte Bolzen besteht aus Kunststoff. In der Regel ist es aufgrund der auftretenden Belastungen aus Stabilitätsgründen erforderlich, einen solchen Bolzen aus Metall herzustellen. Die Belastung ist bei dieser Ausführungsform jedoch relativ klein, da die Hauptrast-Sperrklinke durch die Drehfalle aus der verrasteten Stellung heraus gedrückt wird. Dieser Druck genügt regelmäßig bereits, um nach Freigabe der Hauptrast-Sperrklinke durch den Blockadehebel die Hauptrast-Sperrklinke aus der verrasteten Stellung heraus zu bewegen. Selbst wenn dennoch der Mitnehmer den Bolzen erfassen sollte, so ist daher nur eine geringe Kraft erforderlich, um die Hauptrast-Sperrklinke aus der verrasteten Stellung heraus zu drehen. Es ist daher nicht erforderlich, den Bolzen aus Metall herzustellen. Es genügt ein relativ leichter, preiswerter aus Kunststoff bestehender Bolzen, der beispielsweise aus Polypropylen besteht. Erfindungsgemäß weist die Hauptrast-Sperrklinke einen Hebelarm auf, an dem der Bolzen angebracht ist. Dieser insbesondere aus Metall bestehende Hebelarm ist mit einem Kunststoff ummantelt oder besteht zumindest teilweise aus Kunststoff, mit dem der Bolzen einteilig verbunden ist. Der übrige Teil der Hauptrast-Sperrklinke besteht aus Metall. In reiner Ausführungsform der Erfindung gibt es für den ganz oder teilweise aus Kunststoff bestehenden Hebelarm einen Begrenzer, der die Drehbewegung der Hauptrast-Sperrklinke in Richtung verrastete Stellung begrenzt. Der Begrenzer stellt sicher, dass die Hauptrast-Sperrklinke nicht aufgrund einer zu schnellen Drehbewegung und ihrer trägen Masse unplanmäßig weit gedreht wird.

Der Begrenzer dient vorteilhaft zugleich als Anschlag für die erste Sperrklinke, die in Richtung verrastete Stellung durch eine Feder vorzugsweise vorgespannt ist. Ist eine Vorspannung vorhanden, so wird aufgrund des Anschlags verhindert, dass die Vorrast-Sperrklinke über ihre verrastete Stellung hinweg gedreht wird. Die Hauptrast-Sperrklinke ist dagegen nicht vorgespannt. Der entsprechende Hebelarm der Hauptrast-Sperrklinke belastet daher den Begrenzer regelmäßig nicht, zumal die Hauptrast-Sperrklinke durch die Drehfalle in die entgegengesetzte Drehrichtung und somit vom Begrenzer weg gedrückt wird.

Der Begrenzer besteht vorzugsweise aus einem metallischen Stift, der von einer Hülle aus elastischem Material umhüllt wird. Der Aufschlag des betreffenden Hebelarms der Vorrast-Sperrklinke wird so gedämpft. Außerdem wird der Kunststoff der Hauptrast-Sperrklinke geschont.

Um die Vorrast-Sperrklinke vorzuspannen, umfasst diese bevorzugt einen weiteren Hebelarm, der in einem Bereich endet, der sich senkrecht zu der Gehäusewand erstreckt, an der die Drehfalle drehbar befestigt ist. Es steht so ein Bereich zur Verfügung, gegen die ein Arm einer Drehfeder drücken kann. Außerdem wird dieser senkrechte Bereich zugleich dazu genutzt, um die Vorrast-Sperrklinke zu erfassen und vorzugsweise motorisiert zu bewegen, um so das Schloss zu entrasten, wenn die zugehörige Fahrzeugtür oder Fahrzeugklappe geöffnet wird. Die Bauhöhe des Schlosses muss deshalb nicht vergrößert werden, wenn die zwei Sperrklinken in der aus der DE 10 2007 003 948 A1 bekannten Weise übereinander angeordnet sind. Es wird dann durch den senkrechten Verlauf vermieden, dass die Grundfläche des Schlosses vergrößert werden muss.

Es zeigen
Figur 1: Schließstellung eines Schlosses mit transparent dargestellter Vorrast-Sperrklinke;
Figur 2: Schließstellung des Schlosses aus Figur 1;
Figur 3: Öffnungsstellung des Schlosses aus Figur 1;
Figur 4: Zwischenstellung des Schlosses aus Figur 1.

Nachfolgend wird ein in den Figuren dargestelltes Ausführungsbeispiel der Erfindung näher erläutert. Anhand des Ausführungsbeispiels werden Vorteile von weiteren Ausführungsformen der Erfindung verdeutlicht.

In der Figur 1 ist eine Aufsicht auf eine Gehäusewand 1 eines Fahrzeugschlosses dargestellt. Die Gehäusewand 1 ist mit einem Einlaufschlitz 2 versehen, in den ein Schließbolzen 3 einer Fahrzeugtür oder einer Fahrzeugklappe hinein gelangt, wenn die zugehörige Fahrzeugtür oder Fahrzeugklappe geschlossen wird. Die Drehfalle 4 ist auf der Gehäusewand 1 drehbar angebracht und kann um ihre Befestigungsachse 5 gedreht werden. In der Figur 1 wird die Hauptrast gezeigt, bei der der im Gehäusewand-Einlaufschlitz 2 befindliche Schließbolzen 3 von dem Einlaufschlitz der Drehfalle so umschlossen wird, dass der Schließbolzen 3 nicht mehr aus dem Gehäusewand-Einlaufschlitz 2 heraus bewegt werden kann. Die entsprechende Tür beziehungsweise die Klappe des Fahrzeugs ist damit verschlossen. Gezeigt wird die Hauptrast, weil ein Zurückdrehen der Drehfalle 4 gemäß gezeigter Pfeilrichtung 22 in Richtung geöffnete Stellung durch die Hauptrast - Sperrklinke 6 wie dargestellt verhindert wird. Die Hauptrast - Sperrklinke 6 ist ebenfalls auf der Gehäusewand 1 befestigt und kann um ihre Befestigungsachse 7 gedreht werden. Die Drehfalle ist bevorzugt durch eine nicht gezeigte Feder in Richtung geöffnete Stellung vorgespannt. Aufgrund dieser Vorspannung drückt die Drehfalle gegen einen Anschlag der Hauptrast - Sperrklinke mit einem schrägen Verlauf. Dieser schräge Verlauf drückt die Hauptrast - Sperrklinke aus der verrasteten Stellung heraus.

Ist die Drehfalle nicht durch eine Feder vorgespannt, so bewirkt zumindest der Schließbolzen 3 eine Drehbewegung der Drehfalle 4 in Richtung geöffnete Stellung gemäß Pfeil 22, wenn eine zugehörige Fahrzeugtür oder Fahrzeugklappe geöffnet wird. Das damit einhergehende Drehmoment drängt dann die Hauptrast-Sperrklinke 6 aus der verrasteten Stellung heraus.

Dies wird allerdings in der Hauptrast bei verschlossener Fahrzeugtür oder Fahrzeugklappe durch einen Blockadehebel 8 wie gezeigt verhindert. Der Blockadehebel 8 ist ebenfalls auf der Gehäusewand 1 befestigt und kann um seine Befestigungsachse 9 gedreht werden. An einem seitlichen Konturbereich des Blockadehebels 8 liegt ein Arm 10b einer Feder 10 an. Die Feder 10 ist so vorgespannt, dass der Arm 10b der Feder 10 den Blockadehebel in Richtung der gezeigten Blockadestellung (in Richtung Pfeil 11) drückt. Begrenzt wird die dadurch verursachte Drehbewegung des Blockadehebels wie gezeigt durch einen Anschlag 12, der in Form eines vorstehenden Bolzens an der Gehäusewand 1 befestigt ist. Durch diesen Anschlag 12 gelangt der Blockadehebel stets sehr exakt in die stets gleiche blockierende Stellung, was für ein einwandfreies Funktionieren besonders wichtig ist. Die Feder 10 ist überwiegend seitlich neben dem Blockadehebel 8 sowie neben einer Vorrastsperrklinke angeordnet, um eine geringe Bauhöhe zu ermöglichen. Lediglich ein Arm 10a der Feder 10 reicht über den Blockadehebel 8 hinweg.

Oberhalb der Hauptrast - Sperrklinke 6 ist eine Vorrast - Sperrklinke angeordnet. Diese ist ebenfalls an der Achse 7 drehbar befestigt und kann also um diese Achse 7 gedreht werden. Der Umriss 13 der Vorrast - Sperrklinke ist punktiert angedeutet. Die Vorrast - Sperrklinke 13 umfasst einen Bolzen 14, der sich von der Vorrast - Sperrklinke in Richtung Gehäusewand 1 nach unten erstreckt. An diesem Bolzen 14, der an der Vorrast-Sperrklinke angebracht ist, liegt der andere Arm 10a der Feder 10 an. Der andere Arm der Feder 10 drückt in Richtung des Bolzens 14 entlang des Pfeils 15. In der Hauptrast liegt der Bolzen 14 außerdem an einem seitlichen Konturbereich des Blockadehebels 8 an. Wird die Vorrast - Sperrklinke 13 in Richtung des Pfeils 16 gedreht, so bewirkt der Bolzen 14, dass der Blockadehebel 8 aus der blockierenden Stellung heraus gedreht wird. Der Federarm 10a kann der Bewegung des Anschlags bzw. Bolzens 14 folgen, so dass das Drehen der Vorrast-Sperrklinke 13 nicht durch einen Gegendruck behindert wird, der andernfalls von dem Federarm 10b ausgehen würde. Dies erleichtert das Drehen des Blockadehebels 8 durch die Sperrklinke 13 für die Vorrast aus der blockierenden Stellung heraus. Wird der Blockadehebel 8 so aus der blockierenden Stellung heraus bewegt, so wird die Hauptrast-Sperrklinke 6 aus ihrer gezeigten verrasteten Stellung durch die Drehfalle heraus gedrückt. Ergänzend oder alternativ erfasst ein seitlicher Konturbereich der Vorrast-Sperrklinke 13 infolge der genannten Drehbewegung einen vorstehenden als Anschlag dienenden Bolzen 17, der auf der Hauptrast-Sperrklinke 6 befestigt ist. Dieser Bolzen besteht aus Kunststoff und ist mit dem Kunststoffbereich 6a einteilig gefertigt worden. Dies hat zur Konsequenz, dass die Hauptrast-Sperrklinke 6 aus der gezeigten verrasteten Stellung heraus gedreht wird und die Drehfalle freigibt. Diese schwenkt dann in Richtung des Pfeils 22 in Richtung geöffnete Stellung und gibt schließlich den Schließbolzen 3 frei. Die zugehörige Tür oder Klappe kann dann geöffnet werden.

Die Drehfalle übt vor allem dann einen hinreichend großen Druck auf die Hauptrast-Sperrklinke aus, wenn ein Türdichtungsdruck starke Öffnungskräfte in die Drehfalle einleitet. Ist allerdings ein Türdichtungsdruck relativ gering, so kann das Problem auftreten, dass die Drehfalle kein hinreichend großes Drehmoment in die Hauptrast-Sperrklinke einzuleiten vermag und die Hauptrast-Sperrklinke nicht aus der verrasteten Stellung gedrückt werden kann. Der vorgenannte seitliche Konturbereich der Vorrast-Sperrklinke stellt sicher, dass die Hauptrast-Sperrklinke auch bei einem zu geringen Türdichtungsdruck sicher aus ihrer verrasteten Stellung ausgehoben wird und zwar im Vergleich zu der aus der DE 10 2007 003 948 A1 bekannten Lösung auf einfachere technische Weise.

Die Vorrast-Sperrklinke 13 kann die Drehfalle 4 ebenfalls verriegeln, wenn ein vorstehender Bolzen 18 der Drehfalle 2 auf den seitlichen Konturbereich 19 der Vorrast-Sperrklinke 13 auftrifft und so ein Drehen der Sperrklinke in Richtung geöffnete Stellung gemäß Pfeil 22 verhindert. Die Vorrast-Sperrklinke 13 ist vorzugsweise durch eine nicht gezeigte Feder in Richtung ihrer verrasteten Stellung vorgespannt. Ein Arm dieser Feder drückt dann gegen ein Ende 21, das senkrecht zur Wand 1 verläuft. Ein als Anschlag dienender vorstehender Bolzen 20, der auf der Gehäusewand 1 befestigt ist, verhindert das weitere Drehen der Vorrast-Sperrklinke über ihre verrastete Stellung hinaus. Dieser Bolzen 20 ist aus Stabilitätsgründen vorzugsweise ein aus Metall bestehender Stift.

Die Hauptrast-Sperrklinke 6 besteht darüber hinaus aus Metall und ist bevorzugt nicht unmittelbar federbelastet. Die Hauptrast-Sperrklinke 6 wird dann statt dessen allein durch andere Bauteile und zwar insbesondere durch Bewegen der Drehfalle 4, der Vorrast - Sperrklinke 13 und/oder dem Blockadehebel 8 geeignet gedreht, so zum Beispiel durch eine Drehbewegung des Blockadehebels 8 in die verrastete Stellung (Hauptrast) hinein. Das entsprechende Drehen des Blockadehebels wird durch die gesteuert bereitgestellte Vorspannung der Feder 10 bewirkt.

Um die Hauptrast-Sperrklinke mit Hilfe des Blockadehebels geeignet in die verrastete Stellung hinein zu bewegen, haben sich hakenförmige Endungen 6b und 8a als besonders geeignet herausgestellt. Der Kopf des Hakens 6b der Hauptrast-Klinke wirkt als Anschlag für die Drehfalle. Die Hakenspitze des Hakens 6b wird durch den Kopf des Hakens 8a in der Hauptrast blockiert. Wird der Blockadehebel 8 aus der blockierenden Stellung heraus gedreht, so verhaken sich die beiden Haken 6b und 8a ineinander. Die Spitze 6b drückt schließlich den Haken 8a so weit nach außen, dass sich der Hebelarm 8b von dem Bolzen 14 abhebt und so die Vorspannung der Feder 10 vergrößert (siehe auch Figur 3). Das Drehen der Vorrast-Sperrklinke 13 wird dadurch weiter entlastet, da diese nun nicht mehr auf den Blockadehebel 8 durch ihr Trägheitsmoment einwirkt. Die Bewegung der Spitze 6b bzw. der Hauptrast-Sperrklinke 6, die für das Entfernen des Arms 8b von dem Bolzen 14 verantwortlich ist, wird dann durch die sich in die Öffnungsstellung drehende Drehfalle verursacht, indem der seitliche Konturbereich 4a gegen den dann angrenzenden seitlichen Konturbereich des Hakens 6b drückt. Das Ende 4b des Konturbereichs 4a ist wie dargestellt nach außen (von der Drehfalle aus gesehen) abgewinkelt bzw. abgebogen, um so die Hauptrast-Sperrklinke und damit den Haken 6b besonders weit nach außen entlang des Pfeils 16 zu drehen. Als Folge davon wird der Hebelarm 8b besonders weit von dem Anschlag 14 entfernt und eine dann erwünscht große Vorspannung durch die Feder 10 bereitgestellt. Vorteilhaft ist die Hakenspitze des Hakens 6b länger als die Hakenspitze des Hakens 8a, um so eine besonders große Vorspannung der Feder 10 bereitstellen zu können. Da der Haken 8a keine derartige Wirkung erzielen muss, ist dieser vergleichsweise kurz. Insgesamt kann so besonders zuverlässig der gewünschte Bewegungsablauf gewährleistet werden.

Wird die Drehfalle von der geöffneten Stellung aus in Richtung geschlossene Stellung bis zur Vorrast gedreht, so rastet dann die Vorrast-Sperrklinke in ihre verrastete Stellung ein, indem diese dann entgegengesetzt zur Pfeilrichtung 16 gedreht wird, bis ein weiteres Drehen wie in Figur 1 dargestellt durch den Anschlag 20 verhindert wird. In dieser Vorrast-Stellung liegt der entsprechende seitliche Konturbereich des Hakens 6b noch am seitlichen Konturbereich 4a an. Dies blockiert ein Drehen des Blockadehebels 8 derart, dass der Arm 8b in Richtung des Pfeils 11 bewegt wird. Die Vorspannung der Feder 10 wird so weiter in dann erwünschter Weise erhöht. Gibt schließlich der seitliche Konturbereich 4a, der von dem Eckpunkt 4b bis zu dem Eckpunkt 4c reicht, die Hauptrast-Sperrklinke 6 frei, so steht eine hohe Vorspannung bereit, um die Hauptrast-Sperrklinke zuverlässig in die verrastete Stellung hinein zu bewegen, wenn eine zugehörige Fahrzeugtür oder Fahrzeugklappe verschlossen wird.

Um die Vorrast - Sperrklinke aus ihrer verrasteten Stellung heraus zu drehen, um so das Schloss zu entrasten, wird diese an dem Griffbereich 21 erfasst und gedreht. Das Erfassen und Drehen der Vorrast-Sperrklinke 13 kann mit Hilfe eines Motors oder durch manuelle Betätigung erfolgen. Da die Vorrast-Sperrklinke durch einen Motor auch zurück gedreht werden kann, ist eine Feder nicht zwingend erforderlich, die die Vorrast-Sperrklinke in Richtung ihrer verrasteten Stellung drückt. Aus Geschwindigkeits- und Sicherheitsgründen ist das Vorsehen einer solchen Feder jedoch vorteilhaft.

In der Figur 2 wird das Schloss aus Figur 1 gezeigt. Allerdings ist die Vorrast-Sperrklinke 13 nun nicht transparent dargestellt. Diese verdeckt daher teilweise u. a. die Hauptrast-Sperrklinke 13. In der Figur 2 wird angedeutet, dass der Bereich 21 senkrecht zur Wand 1 nach oben absteht, um hier die Vorrast-Sperrklinke ohne Vergrößerung des Bauraums erfassen und vorzugsweise motorisiert aus der verrasteten Stellung heraus drehen zu können. Weiter wird die Vorrast-Sperrklinke durch einen vorgespannten Federarm 40a einer Drehfeder 40 in Richtung verrastete Stellung vorgespannt, der an dem senkrecht verlaufenden Endbereich 21 anliegt.

In der Figur 3 wird die Stellung der Drehfalle 4, der Hauptrast-Sperrklinke 6, des Blockadehebels 8, der Feder 10 und des Schließbolzens 3 in der geöffneten Stellung verdeutlicht. Außerdem wird die Stellung der Vorrast-Sperrklinke 13 durch eine transparente Darstellung skizziert. Der Schließbolzen 3 kann nun aus dem Einlaufschlitz heraus bewegt und die zugehörige Tür oder Klappe geöffnet werden. Die Spitze des Hakens 6b der Hauptrast-Sperrklinke drückt den hakenförmigen Hebelarm 8a und damit auch den Hebelarm 8b des Blockadehebels 8 weit nach außen. Der Federarm 10b wird damit ebenfalls weit nach außen gedrückt und die Feder 10 insgesamt stark vorgespannt. Die seitliche Spitze 4b der seitlichen Kontur 4a, die sich bis zum Eckpunkt 4c erstreckt, trägt dafür Sorge, dass der Hebel 8b durch den Haken 6b besonders weit nach außen gedrückt und so die Feder 10 besonders stark vorgespannt wird. Die Figur 3 verdeutlicht außerdem, dass die Vorrast-Sperrklinke 13 nicht zur vergrößerten Vorspannung der Feder 10 beiträgt.

Wird eine Fahrzeugtür, durch die Personen ein- und aussteigen, oder Fahrzeugklappe mit dem Schließbolzen 3 zugeschlagen, so dreht der Drehbolzen 3 die Drehfalle 4 zurück in die Richtung Schließstellung. Die Rückseite des Hakens 6b gleitet dann entlang der seitlichen Kontur 4a. Dies führt zwar dazu, dass die Vorspannung der Feder 10 zunächst etwas nachlässt, da dann auch der Blockadehebel 8 zunächst ein wenig zurück in Richtung blockierende Stellung dreht. Allerding gleitet auch der bolzenförmige Anschlag 14 in Richtung seitliche Kontur 19 der Vorrast-Sperrklinke 13 und gibt so schließlich die Vorrast-Sperrklinke 13 frei, so dass diese aufgrund ihrer Vorspannung schließlich in Richtung verrastete Stellung dreht und dadurch dann die Vorspannung der Feder 10 wieder erhöht.

In der Figur 4 wird eine Zwischenstellung zwischen Öffnungsstellung und Schließstellung der Drehfalle 4 gezeigt. Wird die Drehfalle 4 durch den Bolzen 3 noch etwas weiter in Richtung Schließstellung gedreht, so rastet die transparent dargestellte Vorrast-Sperrklinke 13 in ihre verrastete Stellung ein und spannt dann die Feder 10 stärker vor. Der Rücken des Hakens 6b wird durch den Hebelarm 8a des durch die Feder 10 vorgespannten Blockadehebels 8 gegen den seitlichen Konturbereich 4a der Drehfalle gedrückt.

## Patentansprüche

1. Schloss für ein Kraftfahrzeug mit einem Gesperre umfassend eine Drehfalle (4), eine Vorrast-Sperrklinke (13), eine Hauptrast-Sperrklinke (6), einen Blockadehebel für das Blockieren der Hauptrast-Sperrklinke, einen Mitnehmer der Vorrast-Sperrklinke, der die Hauptrast-Sperrklinke aus ihrer verrasteten Stellung heraus zu drehen vermag, wobei der Mitnehmer ein seitlicher Konturbereich der Vorrast-Sperrklinke (13) ist und bei dem die Hauptrast-Sperrklinke mit einem Bolzen (17) versehen ist, den der Mitnehmer mitzunehmen vermag, **dadurch gekennzeichnet, dass** der Bolzen (17) aus Kunststoff besteht und der Bolzen mit einem Kunststoffbereich eines ganz oder teilweise aus Kunststoff bestehenden Hebelarms (6a) der Hauptrast-Sperrklinke (6) einteilig verbunden ist.

2. Schloss nach einem der vorhergehenden Ansprüche, mit einem Wirkmechanismus zwischen Hauptrast-Sperrklinke und Drehfalle derart, dass die Drehfalle die Hauptrast-Sperrklinke aus ihrer verrasteten Stellung drückt.

3. Schloss nach einem der vorhergehenden Ansprüche mit einem Begrenzer (20) für einen Hebelarm (6a) der Hauptrast-Sperrklinke

4. Schloss nach dem vorhergehenden Anspruch, bei dem der Begrenzer zugleich ein Anschlag für die Vorrast-Sperrklinke (13) ist.

5. Schloss nach einem der vorhergehenden Ansprüche, bei dem die Vorrast-Sperrklinke durch eine Feder (40) in Richtung ihrer verrasteten Stellung vorgespannt ist.

6. Schloss nach dem vorhergehenden Anspruch, bei dem ein Arm (40a) der Feder (40) gegen ein Ende (21) eines Hebelarms der Vorrast-Sperrklinke (13) drückt, welches senkrecht zu der Wand (1) verläuft, an der die Drehfalle (4) drehbar befestigt ist.

7. Schloss nach einem der vorhergehenden Ansprüche, bei dem ein Ende (21) eines Hebelarms der Vorrast-Sperrklinke (13) für das Entrasten des Schlosses erfasst und bewegt wird, welches senkrecht zu der Wand (1) verläuft, an der die Drehfalle (4) drehbar befestigt ist.

## Claims

1. Latch for a motor vehicle with a locking mechanism comprising a catch (4), a pre-ratchet pawl (13), a main ratchet pawl (6), a blocking lever for blocking of the main ratchet pawl, a towing arm of the pre-ratchet pawl which is capable of rotating the main ratchet pawl out of its ratcheted position, whereby the towing arm is a lateral contour area of the pre-ratchet pawl (13) and in which the main ratchet pawl is equipped with a bolt (17) which is capable of taking along the towing arm, characteriz d in that the bolt (17) is made of plastic and the bolt is connected as a single component with a plastic area of a lever arm (6a) of the main ratchet pawl (6) made completely or partially of plastic.

2. Latch according to one of the previous claims, with a mechanism of action between the main ratchet pawl and the catch such that the catch presses the main ratchet pawl out of its ratcheted position.

3. Latch according to one of the previous claims with a restricter (20) for a lever arm (6a) of the main ratchet pawl.

4. Latch according to the previous claim, in which the restricter is simultaneously a stop for the pre-ratchet pawl (13).

5. Latch according to one of the previous claims, in which the pre-ratchet pawl is pre-tensioned by a spring (40) in the direction of its ratcheted position.

6. Latch according to the previous claim, in which an arm (40a) of the spring (40) presses against an end (21) of a lever arm of the pre-ratchet pawl (13) which runs vertically to the wall (1) on which the catch (4) is rotatably fixed.

7. Latch according to one of the previous claims, in which one nd (21) of a lever arm of the pre-ratchet pawl (13) is grasped and moved for unratcheting of the latch which runs vertically to the wall (1) on which the catch (4) is rotatably fixed.

## Revendications

1. Serrure pour un véhicule à moteur avec un dispositif d'arrêt comprenant un pêne rotatif (4), un cliquet d'arrêt de premier cran (13), un cliquet d'arrêt de cran principal (6) un levier de blocage pour bloquer le cliquet d'arrêt de cran principal, un entraînement du cliquet d'arrêt de premier cran qui peut retirer en tournant le cliquet d'arrêt de cran principal de sa position enclenché, l'entraînement étant une zone à contour latérale du cliquet d'arrêt de premier cran (13) et au dit entraînement le cliquet d'arrêt de cran principal étant pourvu d'un boulon (17) que l'entraînement peut entraîn r **caractérisée** en que le boulon (17) est en plastique et le boulon est associé en une pièce à une zone plastique d'un bras de levier (6a) composé entièrement ou partiellement en plastique du cliquet d'arrêt de cran principal (6).

2. Serrure selon une des revendications précédentes avec un mécanisme d'actionnement entre le cliquet d'arrêt de cran principal et le pêne rotatif de façon que le pêne rotatif presse le cliquet d'arrêt de cran principal hors de sa position d'enclenchement.

3. Serrure selon une des revendications précédentes avec un limiteur (20) destiné à un bras de levier (6a) du cliquet d'arrêt de cran principal.

4. Serrure selon une des revendications précédentes pour laquelle le limiteur est en même temps une butée pour le cliquet d'arrêt de premier cran (13).

5. Serrure selon une des revendications précédentes pour laquelle le cliquet d'arrêt de premier cran est prétendu par un ressort (40) dans le sens de sa position d'enclenchement.

6. Serrure selon une des revendications précédentes pour laquelle un bras (40a) du ressort (40) presse contre une extrémité (21) d'un bras de levier du cliquet d'arrêt de premier cran (13) qui passe verticalement par rapport à la paroi (1) à laquelle le pêne rotatif (4) est fixé de façon pivotable.

7. Serrure selon une des revendications précédentes pour laquelle une extrémité (21) d'un bras de levier du cliquet d'arrêt de premier cran (13) pour le déclenchement de la serrure est saisie et mue passant verticalement par rapport à la paroi (1) à laquelle le pêne rotatif (4) est fixé de façon pivotable.
